# EUROPÄISCHE PATENTSCHRIFT

(11) **EP 2 014 876 B1**
(45) Veröffentlichungstag und Bekanntmachung des Hinweises auf die Patenterteilung: **06.06.2012**
(21) Anmeldenummer: 07013509.0
(22) Anmeldetag: 10.07.2007
(51) Int. Cl.: F01D 17/18, F01D 17/14

(54) **Drehschieber zur Steuerung des Dampfdurchsatzes bei einer Dampfturbine**
Rotary slide valve for the control of steam flow to a steam turbine
Valve à manchon rotatif pour le contrôle du débit de vapeur d'une turbine à vapeur

(43) Veröffentlichungstag der Anmeldung: 14.01.2009
(73) Patentinhaber: SIEMENS AKTIENGESELLSCHAFT, 80333 München (DE)
(72) Erfinder: Geist, Richard, 91207 Lauf (DE)

(56) Entgegenhaltungen:
- WO-A-95/02448
- BE-A- 501 076
- DE-A1- 4 238 550
- DE-A1- 19 620 949
- FR-A- 362 019
- GB-A- 191 301 187
- SE-C- 75 786
- SU-A1- 802 562

## Beschreibung

Die Erfindung betrifft einen Drehschieber zur Steuerung des Dampfdurchsatzes bei einer Dampfturbine mit den Merkmalen des Oberbegriffes des Patentanspruches 1.

Als Axial- oder Radialdrehschieber ausgebildete Drehschieber dienen zur Steuerung des Dampfdurchsatzes bei einer Dampfturbine. Mit dem unbeweglichen Festring und dem konzentrisch auf diesem drehbeweglich angeordneten Drehring, dessen Winkelstellung durch einen Servomotor veränderbar ist, gelingt es, die in den beiden Ringen vorgesehenen Steuerschlitze mehr oder weniger zu öffnen oder zu schließen. Derartige Drehschieber sind im Vergleich zu den sonst im Dampfturbinenbau zur Steuerung von Dampfentnahmen verwendeten Ventilen relativ einfach aufgebaut und weisen auch noch einige andere Vorzüge auf.

Ein gattungsgemäßer Drehschieber für eine Dampfturbine ist aus der DE 19 620 949 A1 bekannt. Der bekannte Drehschieber erzielt lediglich bei voller Öffnung den besten Wirkungsgrad für die Dampfturbine, da in dieser Stellung die Steuerschlitze optimal durchströmt sind. Wird der Drehschieber in Schließrichtung bewegt, indem die Profilköpfe im Drehring vor die Steuerschlitze im Festring geschoben werden, kommt es im teilweise geschlossenen Zustand des Drehschiebers an den Kanten der Profilköpfe und der Profilenden zu starken Verwirbelungen. Aufgrund solcher Verwirbelungen ist der Wirkungsgrad der Dampfturbine bei Teillast deutlich schlechter.

Dokument SU 802 562 A1 offenbart einen Drehschieber mit einem Festring mit Schaufeln und mit einem Drehring, welcher zwischen Profilen Steuerschlitze mit unterschiedlicher Breite aufweist.

Dokument FR 362 019 A offenbart einen Radialschieber für eine Turbine, welcher einen Drehring und einen Festring aufweist, wobei durch Verdrehen des Drehrings Einlasskanäle entlang einer Einlassrichtung mit einer radialen Komponente in ihrer Größe verändert werden.

Dokument DE 196 20 949 A1 zeigt einen Radialdrehschieber zur Steuerung des Dampfdurchsatzes bei einer Dampfturbine, wobei ein Drehring radial außerhalb eines Festrings drehbar angeordnet ist.

Dokument SE 75 786 C zeigt einen Radialschieber zum Steuern einer Menge einer durchströmenden Substanz, wobei die Steuerung durch Verdrehen von Profilen erfolgt.

Dokument DE 42 38 550 A1 offenbart einen Abgasturbolader für eine Brennkraftmaschine, wobei Abgas entlang einer teilweise diagonalen Durchströmungsrichtung auf ein Laufrad auftrifft, wobei ein feststehender Leitgitterteil und ein verdrehbarer Leitgitterteil ein Verändern einer Größe von Strömungskanälen ermöglichen.

Dokument WO 95/02448 A offenbart eine Vorrichtung zum Mischen der Komponenten eines fluiden Flusses.

Dokument GB 01187 A offenbart eine Fluid-Druckturbine mit Verteilungsöffnungen auf einem Verteilungsventil.

Dokument BE 501 076 A offenbart eine Einlassvorrichtung zum Einlassen von heißem Gas in eine Turbine, insbesondere in einen Turbolader. Dabei wird das eintretende Gas durch Leitplatten und Leitplatten radial nach innen geführt.

Der Erfindung liegt die Aufgabe zugrunde, den gattungsgemäßen Drehschieber so zu gestalten, dass der Wirkungsgrad der Dampfturbine im Teillastbereich verbessert wird.

Die Aufgabe wird bei einem gattungsgemäßen Drehschieber erfindungsgemäß durch die kennzeichnenden Merkmale des Patentanspruches 1 gelöst. Vorteilhafte Ausgestaltungen der Erfindung sind Gegenstand der Unteransprüche.

Bei dem erfindungsgemäßen Drehschieber können die Profilköpfe des Drehringes beide Teilschlitze des Steuerschlitzes freigeben oder überdecken. Zusätzlich ist es möglich, dass die Profilköpfe des Drehringes bei halber Öffnung des Drehschiebers jeweils einen der Teilschlitze verschließen, während der andere Teilschlitz geöffnet ist. Die Hälfte der Teilschlitze ist daher geöffnet und kann optimal und ungestört durchströmt werden. Auf diese Weise wird auch bei Halblast ein hoher Wirkungsgrad erreicht und die Verringerung des Wirkungsgrades bei den sonstigen Teillasten weniger stark beeinflusst.

Ausführungsbeispiele der Erfindung sind in der Zeichnung dargestellt und werden im Folgenden näher erläutert. Es zeigen:
- Fig. 1: den Querschnitt durch eine Dampfturbine mit einem Radialdrehschieber,
- Fig. 2: den Längsschnitt durch einen Teilbereich einer Dampfturbine mit einem Axialdrehschieber und
- Fig. 3 bis 5: die teilweise Abwicklung des Drehschiebers, und zwar in Offenstellung des Drehschiebers (Fig. 3), in Geschlossenstellung des Drehschiebers (Fig. 4) und in Halboffenstellung des Drehschiebers (Fig. 5).

Von einer mehrstufigen Dampfturbine ist in der Fig. 2 nur der Mitteldruckteil gezeigt. Die Dampfturbine enthält ein Turbinengehäuse 1, in dem ein Turbinenrotor 2 umläuft. Der Turbinenrotor 2 ist mit Laufschaufeln 3 bestückt. Zwischen den Laufschaufeln 3 befinden sich feststehende Leitschaufeln 4, die an einem mit dem Turbinengehäuse 1 verbundenen Leitschaufelträger 5 aufgehängt sind.

Vor dem durch die Laufschaufeln 3 und die Leitschaufeln 4 gebildeten Strömungskanal der Dampfturbine ist ein als Axialdrehschieber ausgebildeter Drehschieber 6 zur Steuerung des Dampfdurchsatzes durch die Dampfturbine angeordnet (Fig. 2). Die Gestaltung des nachfolgend beschriebenen Drehschiebers kann bei entsprechender Anordnung innerhalb der Dampfturbine auch auf einen Radialdrehschieber angewendet werden, wie er in Fig. 1 dargestellt ist.

Der Drehschieber 6 weist einen Festring 7 und einen Drehring 8 auf. Der Festring 7 ist mit dem Leitschaufelträger 5 fest verbunden. Der Drehring 8 ist konzentrisch auf dem Festring 7 drehbeweglich angeordnet. Zum drehbeweglichen Verstellen des Drehringes 8 gegenüber dem Festring 7 dient ein Servomotor 9. Der zum Verstellen des in Fig. 1 dargestellten Radialdrehringes dienende Servomotor 9 greift über eine Anlenkspindel 10 und einen Anlenkhebel 11 an dem Drehring 8 an. Über den Hub des Servomotors 9 wird ein Verdrehen des Drehringes 8 bewirkt.

Der Drehschieber 6 ist mit Steuerprofilen 12 versehen, zwischen denen Steuerschlitze 13 gebildet sind. Im Falle des Axialdrehschiebers liegen die Steuerschlitze 13 koaxial zu dem Strömungskanal der Dampfturbine und sind in der Fig. 3 als voll geöffnet gezeigt. Die Steuerprofile 12 sind geschnitten und weisen jeweils einen Profilkopf 12.1 und ein Profilende 12.2 auf. Die Profilköpfe 12.1 sind in dem Drehring 8 und die Profilenden 12.2 sind in dem Festring 7 angeordnet. Im voll geöffneten Zustand des Drehschiebers 6 (Fig. 3) liegen die Profilköpfe 12.1 und die Profilenden 12.2 formschlüssig aufeinander und bilden durch ihre aerodynamisch optimierte Form nur einen relativ geringen Widerstand für den in Pfeilrichtung den Laufschaufeln 3 des Turbinenrotors 2 zuströmenden Dampf.

Die Steuerprofile 12 und die Steuerschlitze 13 sind so aufeinander abgestimmt, dass in der Berührungsebene zwischen Drehring 8 und Festring 7 die Breite der Steuerprofile 12 gleich der Breite der Steuerschlitze 13 ist. Zwischen den Profilenden 12.2 der Steuerprofile 12 innerhalb des Festringes 7 sind aerodynamisch geformte Schaufeln 14 angeordnet. Die Schaufeln 14 teilen die Steuerschlitze 13 zwischen jeweils zwei Profilenden 12.2 in zwei Teilschlitze 13.1, 13.2. Die Schaufeln 14 sind vorzugsweise mittig innerhalb des Steuerschlitzes 13 angeordnet, so dass jeweils zwei gleich breite Teilschlitze 13.1, 13.2 gebildet sind.

Eine solche Anordnung wird gewählt, wenn der Teillastpunkt bei 50% der Volllast liegt. Die Schaufeln 14 können auch außerhalb der Mitte des Steuerschlitzes 13 angeordnet werden, wenn der gewünschte Teillastpunkt nicht auf 50% liegt.

Die Bedeutung der durch die Schaufeln 14 gebildeten Teilschlitze 13.1, 13.2 wird aus der Fig. 5 in Verbindung mit den Fig. 3 und 4 deutlich. In der Fig. 3 ist der Drehring 8 gegenüber dem Festring 7 so weit verdreht, dass die Profilköpfe 12.1 formschlüssig auf den Profilenden 12.2 liegen und die Steuerprofile 12 freigegeben sind. Die Steuerschlitze 13 können optimal und ungestört von dem Dampf durchströmt werden.

Durch ein Verdrehen des Drehringes 8 gegenüber dem Festring 7 kann erreicht werden, dass die Profilköpfe 12.1 formschlüssig an den Kanten der Profilenden 12.2 anliegen und die Steuerschlitze 13 mit den Teilschlitzen 13.1, 13.2 vollständig überdecken und ein Durchtritt von Dampf gesperrt ist (Fig. 4).

Bei Halblast ist gemäß Fig. 5 der Drehring 8 gegenüber dem Festring 7 so weit verdreht, dass jeder Profilkopf 12.1 teilweise formschlüssig an den Profilenden 12.2 anliegt und gerade einen Teilschlitz 13.1 überdeckt und den anderen Teilschlitz 13.2 freigibt. In einer solchen Stellung ist der geöffnete Teilschlitz 13.2 wiederum optimal und ungestört von Dampf durchströmt.

## Patentansprüche

1. Drehschieber zur Steuerung des Dampfdurchsatzes bei einer Dampfturbine, mit einem unbeweglichen Festring (7) und einem konzentrisch auf diesem drehbeweglich angeordneten Drehring (8), dessen Winkelstellung durch einen Servomotor (9) veränderbar, ist, wobei der Drehschieber (6) mit Steuerprofilen (12) versehen ist, zwischen denen Steuerschlitze (13) gebildet sind, und die Steuerprofile (12) aus jeweils einem Profilkopf (12.1) und einem Profilende (12.2) bestehen, wobei die Profilköpfe (12.1) in dem Drehring (8) und die Profilenden (12.2) in dem Festring (7) angeordnet sind, **dadurch gekennzeichnet, dass** in der Berührungsebene von Drehring (8) und Festring (7) die Breite eines jeden Steuerschlitzes (13) zwischen jeweils zwei Profilköpfen (12.1) gleich der Breite eines jeden Profilkopfes (12.1) ist und die Breite des Profilkopfes (12.1) gleich der Breite des jeweiligen Profilendes (12.2) ist, wobei
zwischen den Profilenden (12.2) in dem Festring (7) jeweils eine Schaufel (14) angeordnet ist, die jeden Steuerschlitz (13) zwischen jeweils zwei Profilenden (12.2) des Festringes (7) in zwei Teilschlitze (13.1, 13.2) aufteilt.

2. Drehschieber nach Anspruch 1,
**dadurch gekennzeichnet, dass**
die Schaufeln (14) mittig innerhalb der Steuerschlitze (13) angeordnet sind.

3. Drehschieber nach Anspruch 2,
**dadurch gekennzeichnet, dass**
die mittig angeordneten Schaufeln (14) gleich große Teilschlitze (13.1, 13.2) der Steuerschlitze (13)bilden.

4. Drehschieber nach Anspruch 1,
**dadurch gekennzeichnet, dass**
die Schaufeln (14) außerhalb der Mitte der Steuerschlitze (13) verschiebbar angeordnet sind.

## Claims

1. Rotary valve for controlling the steam throughput in a steam turbine, said valve comprising an immovable fixed ring (7) and, arranged concentrically and rotatably on said fixed ring (7), a rotary ring (8), the angular position of which can be varied by means of a servo motor (9), wherein the rotary valve (6) is provided with control profiles (12) between which control slots (13) are formed, and the control profiles (12) consist in each instance of a profile head (12.1) and a profile end (12.2), wherein the profile heads (12.1) are arranged in the rotary ring (8) and the profile ends (12.2) are arranged in the fixed ring (7), **characterised in that** in the contact plane between rotary ring (8) and fixed ring (7) the width of each control slot (13) between two profile heads (12.1) in each instance is equal to the width of each profile head (12.1) and the width of the profile head (12.1) is equal to the width of the respective profile end (12.2), wherein a blade (14) is arranged between the profile ends (12.2) in the fixed ring (7) in each instance, said blade dividing each control slot (13) between two profile ends (12.2) of the fixed ring (7) in each instance into two partial slots (13.1, 13.2).

2. Rotary valve according to claim 1,
**characterised in that**
the blades (14) are arranged centrally within the control slots (13).

3. Rotary valve according to claim 2,
**characterised in that**
the centrally arranged blades (14) form equally sized partial slots (13.1, 13.2) of the control slots (13).

4. Rotary valve according to claim 1,
**characterised in that**
the blades (14) are arranged so as to be moveable outside of the centre of the control slots (13.1, 13.2).

## Revendications

1. Valve à manchon rotatif pour le contrôle du débit de vapeur dans une turbine à vapeur, avec un anneau fixe (7) immobile et un anneau rotatif (8) disposé concentriquement sur celui-ci de manière à être mobile en rotation, dont la position angulaire peut être modifiée par un servomoteur (9), la valve à manchon rotatif (6) étant pourvue de profils de distribution (12) entre lesquels sont formées des lumières de distribution (13), et les profils de distribution (12) comprenant chacun une tête de profil (12.1) et une extrémité de profil (12.2), les têtes de profil (12.1) étant placées dans l'anneau rotatif (8) et les extrémités de profil (12.2) dans l'anneau fixe (7), **caractérisée en ce que** dans le plan de contact de l'anneau rotatif (8) et de l'anneau fixe (7), la largeur de chaque lumière de distribution (13) entre deux têtes de profils (12.1) est égale à la largeur de chaque tête de profil (12.1) et la largeur de la tête de profil (12.1) est égale à la largeur de l'extrémité de profil (12.2) respective,
une aube (14) étant disposée dans l'anneau fixe (7) entre chaque extrémité de profil (12.2), qui divise chaque lumière de distribution (13) entre deux extrémités de profil (12.2) de l'anneau fixe (7) en deux lumières partielles (13.1, 13.2).

2. Valve à manchon rotatif selon la revendication 1,
**caractérisée en ce que**
les aubes (14) sont disposées au centre à l'intérieur des lumières de distribution (13).

3. Valve à manchon rotatif selon la revendication 2,
**caractérisée en ce que**
les aubes (14) disposées au centre forment des lumières partielles (13.1, 13.2) de même taille des lumières de distribution (13).

4. Valve à manchon rotatif selon la revendication 1,
**caractérisée en ce que**
les aubes (14) sont disposées de manière déplaçable hors du centre des lumières de distribution (13).
